# EUROPÄISCHE PATENTSCHRIFT

(11) **EP 0 644 975 B1**
(45) Veröffentlichungstag und Bekanntmachung des Hinweises auf die Patenterteilung: **17.07.1996**
(21) Anmeldenummer: 93909868.7
(22) Anmeldetag: 30.04.1993
(51) Int. Cl.: E05B 65/36

(54) **ZENTRALVERRIEGELUNGSSYSTEM FÜR KRAFTFAHRZEUGE**
CENTRAL LOCKING SYSTEM FOR MOTOR VEHICLES
SYSTEME DE VERROUILLAGE CENTRAL POUR VEHICULES AUTOMOBILES

(30) Priorität: 12.06.1992 DE 4219212
(43) Veröffentlichungstag der Anmeldung: 29.03.1995
(73) Patentinhaber: ITT Automotive Europe GmbH, D-60488 Frankfurt am Main (DE)
(72) Erfinder: DOCHTERMANN, Ulrich, D-74348 Lauffen (DE); FEIN, Peter, D-71229 Leonberg (DE); KLINAR, Robert, D-74321 Bietigheim-Bissingen (DE); PHILIPPS, Werner, D-71638 Ludwigsburg (DE)
(74) Vertreter: Portwich, Peter
(86) Internationale Anmeldenummer: EP9301049
(87) Internationale Veröffentlichungsnummer: WO9325786

(56) Entgegenhaltungen:
- EP-A- 0 246 666
- EP-A- 0 257 212
- EP-A- 0 446 574
- WO-A-91/17069
- DE-A- 3 001 331
- DE-A- 3 541 995

## Beschreibung

Die Erfindung betrifft ein Zentralverriegelungssystem für Kraftfahrzeuge, mit einer Anzahl von Aktuatoren, die jeweils eine Signalgebereinheit aufweisen, die in Abhängigkeit von aktuellen Zustandsparametern einer von ihr überwachten Öffnung und/oder eines Bedienelementes des Kraftfahrzeuges oder in Abhängigkeit von extern eingegebenen Befehlssignalen Datensignale an eine Steuereinheit weiterleitet, welche aus diesen Datensignalen Steuersignale erzeugt, mit denen Stellelemente des Zentralverriegelungssystems angesteuert werden, die die Ver- und Entriegelung der Öffnungen des Kraftfahrzeuges bewirken.

Ein derartiges Zentralverriegelungssystem ist aus der DE-OS 36 28 706 und der WO-A-9 117 069 bekannt. Jeder Aktuator des Zentralverriegelungssystems ist über ein Bussystem mit einem Zentralprozessor verbunden, der die von den Signalgebereinheiten der einzelnen Aktuatoren registrierten Zustandsparameter der Türen des Kraftfahrzeuges auswertet. Die von den Signalgebern gelieferten Datensignale werden dann entsprechend eines im Zentralprozessor gespeicherten Programmes in Steuersignale für die Stellelemente der Zentralverriegelung umgesetzt. Diesen werden dann den Stellelementen wiederum über das Bussystem zugeführt. Nachteilig an der bekannten Zentralverriegelung ist der äußerst aufwendige Signalfluß: die Signale müssen zuerst von jedem Aktuator zum Zentralprozessor geleitet und die in diesem berechneten Steuersignale müssen dann wiederum zu den Stellelementen der Zentralverriegelung geleitet werden. Dieser bidirektionale Signalfluß zwischen Aktuatoren bzw. Stellelementen und dem Zentralprozessor bedingt in nachteiliger Art und Weise eine komplexe Busverwaltung.

Aus der DE-OS 38 36 026 ist ein Zentralverriegelungssystem für eine Mehrzahl von aktiven Funktionseinheiten und/oder passiven Bestandteilen eines Kraftfahrzeuges bekannt. Dieses weist eine auf ein extern eingegebenes Eingangssignal ansprechende Signaleingabeeinrichtung auf, die die Ver- und Entriegelung der mit ihr gekoppelten Funktionseinheiten oder den passiven Bestandteilen steuert. Hierbei ist vorgesehen, daß die Signaleingabeeinrichtung ein Datenverarbeitungsgerät enthält, das die von einem externen Signalgenerator der Signaleingabeeinrichtung gelieferten Eingangssignale in Steuersignale für die Funktionseinheit umsetzt, welche über eine serielle Schnittstelle und eine Busleitung zu den Funktionseinheiten der Zentralverriegelung geleitet werden. Es ist bei dieser Zentralverriegelung in nachteiliger Art und Weise also nur möglich, daß lediglich an einer einzigen Stelle des Zentralverriegelungssystems Eingangssignale registriert und Steuerbefehle ausgegeben werden können, die dann zu einer Ver- oder Entriegelung der Stellelemente der Funktionseinheiten führen.

Zur Vermeidung dieser Nachteile stellt sich die Erfindung die Aufgabe, ein Zentralverriegelungssystem der eingangs genannten Art derart weiterzubilden, daß eine Vereinfachung des zum Betrieb des Zentralverriegelungssystems erforderlichen Signalflusses erreicht wird.

Diese Aufgabe wird dadurch gelöst, daß jeder Aktuator des Zentralverriegelungssystems eine eigene Steuereinheit (Prozessor) aufweist, welcher die Datensignale der Signalgebereinheit ihres Aktuators sowie ausgewählte Datensignale der Signalgebereinheiten der übrigen Aktuatoren des Zentralverriegelungssystems zugeführt werden.

Durch die bei dem erfindungsgemäßen Zentralverriegelungssystem verwendete dezentralisierte Steuerung wird in besonders vorteilhafter Art und Weise eine drastische Reduktion der zu übertragenden Signalinformation erreicht: während bei konventionellen Systemen jedes Datensignal einer jeden Signalgebereinheit eines jeden Aktuators des Zentralverriegelungssystems zum Zentralprozessor geleiteten und die daraus berechneten Steuersignale wiederum zu den Stellelementen zurück transferiert werden müssen, erlaubt es das erfindungsgemäße Zentralverriegelungssystem, dieselben Funktionen mit einer erheblich geringeren Anzahl von übertragenen Daten durchzuführen. Denn es ist beim erfindungsgemäßen Zentralverriegelungssystem in besonders vorteilhafter Art und Weise nur mehr erforderlich, diejenigen in einem Aktuator anfallenden Datensignale zu den anderen Aktuatoren zu übertragen, welche für die Gesamtfunktion der Zentralverriegelungsanlage von Relevanz sind. Die Übertragung von Steuersignalen außerhalb eines Aktuators entfällt vorteilhafterweise vollständig. Außerdem erlaubt es die dezentralisierte Steuerung in besonders einfacher Art und Weise, für jede Tür individuell Komfort-Funktionen der Zentralverriegelung vorzusehen.

Vorteilhafte Weiterbildungen der Erfindung ergeben sich aus den Unteransprüchen. Weitere Einzelheiten der Erfindung sind in dem nachfolgenden Ausführungsbeispiel beschrieben, welches im folgenden anhand der Zeichnungen näher beschrieben wird. Es zeigen:
- Fig. 1: ein Funktionsschema eines ersten Ausführungsbeispiels;
- Fig. 2: ein Funktionsschema eines zweiten Ausführungsbeispiels.

Das in Fig. 1 schematisch dargestellte erste Ausführungsbeispiel eines Zentralverriegelungssystems für ein Kraftfahrzeug weist vier Aktuatoren 1-4 auf. Hierbei wird - ohne die Allgemeinheit der folgenden Überlegungen zu beschränken - angenommen, daß der Aktuator 1 bzw. 2 zur Verriegelung und Diebstahlsicherung einer rechten bzw. einer linken Vordertür und der Aktuator 3 bzw. 4 zu demselben Zweck bei einer Hintertür eines viertürigen Kraftfahrzeuges dient. Jeder Aktuator 1-4 ist über ein Paar Versorgungsleitungen 10a, 10b mit einer Spannungsversorgung 11 des Kraftfahrzeuges verbunden. Die in Fig. 1 dargestellte Anzahl von vier Aktuatoren wurde nur beispielshalber gewählt. Es ist dem Fachmann aus nachfolgenden Ausführungen leicht ersichtlich, wie er die beschriebene Anordnung für ein mehr als vier Aktuatoren enthaltenes Zentralverriegelungssystem adaptieren kann.

Jeder Aktuator 1-4 weist eine aus mindestens einem Signalgeber bestehende Signalgebereinheit 12a-12d auf. Ein erster Signalgeber 13a der Signalgebereinheit sendet ein Datensignal, das angibt, ob die zu überwachende Tür geöffnet bzw. vorgerastet oder geschlossen ist. Ein zweiter Signalgeber 13b zeigt an, daß die Tür vollständig geschlossen ist. Der dritte bis fünfte Signalgeber 13c-13e dient zur Steuerung des Zentralverriegelungssystems durch den Benutzer des Kraftfahrzeuges: der dritte Signalgeber 13c registriert über ein externes Eingabesignal, z.B. eine bestimmte Position des Autoschlüssels im Türschloß, daß der Benutzter eine mit der Zentralverriegelung zusammenwirkende Diebstahlsicherung aktivieren möchte. In analoger Art und Weise registrieren der vierte und der fünfte Signalgeber 13d und 13e, daß der Benutzer das Kraftfahrzeug aufbzw. zusperren möchte, d.h. daß die Stellelemente des Zentralverriegelungssystems verriegelt oder entriegelt werden sollen. Da bei Kraftfahrzeugen üblicherweise an den Hintertüren keine Schlösser angebracht sind, weisen die diesen Türen zugeordneten Aktuatoren 3, 4 - wie aus Fig. 1 ersichtlich ist - keine dritten bis fünften Signalgeber 13c-13e auf. Der sechste und der siebte Signalgeber 13f-13g dienen zur Überwachung der Position oder der Funktion der Stellelemente der Diebstahlsicherung und der Zentralverriegelung oder von Funktionsteilen derselben.

Dem Fachmann sind eine Reihe von Möglichkeiten bekannt, wie er diese Signalgeber auszubilden hat, damit sie den ihnen zugeordneten Funktionszweck erfüllen. Besonders vorteilhaft ist es jedoch, die Signalgeber 13a-13g als Hall-Sensoren auszubilden, da die von letzteren gelieferten Datensignale ohne eine weitere Umsetzung verarbeitet werden können. Außerdem hat die Verwendung von kontaktlos schaltenden Hall-Sensoren den Vorteil, daß die Signalgeber eine höhere Lebensdauer aufweisen, da sie keinem mechanischen Verschleiß unterliegen.

Besonders wichtig ist nun, daß jeder Aktuator 1-4 des Zentralverriegelungssystems jeweils über eine eigene Steuereinheit 20a-20d verfügt, welcher die von den Signalgebern 13a-13g erzeugten Datensignale zugeführt werden.

Jede Steuereinheit 20a-20d eines Aktuators 1-4 fragt die Signalinformation der einzelnen Signalgeber 13a-13g der Signalgebereinheit 12a-12d ab und berechnet anhand dieser Datensignale sowie von ausgewählten Datensignalen der anderen Aktuatoren Steuersignale für Motortreiber 21 und 22, welche Stellbefehle für diejenigen Stellelemente der Zentralverriegelung und der Diebstahlsicherung erzeugen, welche dem jeweiligen Aktuator zugeordnet sind. Hierbei ist anzumerken, daß von den Funktionseinheiten des hier beschriebenen Zentralverriegelungssystems mit Diebstahlsicherung in Fig. 1 lediglich schematisch die Motortreiber 21 und 22 dargestellt sind, da dem Fachmann der Aufbau der übrigen Funktionseinheiten einer Zentralverriegelung und einer Diebstahlsicherung bekannt ist.

Zur Übertragung der ausgewählten Datensignale, d.h. derjenigen Datensignale, die für alle Aktuatoren 1-4 des Zentralverriegelungssystems relevant sind, ist ein Bussystem 30 vorgesehen, das dem von den Aktuatoren 1-4 ausgesandten Meldungen im Zeitmultiplex übertragen werden. Dieses Bussystem 30 ist in vorteilhafter Art und Weise als Multi-Master-Bussystem ausgebildet, so daß jeder Aktuator 1-4 über eine in der Steuereinheit 20a-20d integrierte Interface-Logik das Bussystem 30 anfordern kann. Die Verwaltung des Bussystems 30 kann hierbei durch ein bekanntes Busarbitrationsverfahren erfolgen.

Zum Austausch der relevanten Signalinformationen zwischen den vier Aktuatoren 1-4 des Zentralverriegelungssystems via des Bussystems 30 ist vorgesehen, daß jede Meldung eines Aktuators aus einem Bit-Block besteht, der einen standardisierten Aufbau aufweist. Das erste Bit des Bit-Blocks ist ein Startbit, welches den Beginn der Übertragung des Bit-Blocks anzeigt. Wichtig hierbei ist, daß der Wert des Startbits dem Wert des dominanten Pegels auf dem Bussystem 30 entspricht, so daß jeder Aktuator 1-4 des Zentralverriegelungssystem durch ein Aussenden des Startbits dem Wert des dominanten Pegels auf dem Bussystem 30 entspricht, so daß jeder Aktuator 1-4 des Zentralverriegelungssystems durch ein Aussenden des Startbits das Bussystem 30 an sich ziehen kann. Im folgenden wird ohne Beschränkung der Allgemeinheit angenommen, daß die Aktuatoren 1-4 über ihre Interface-Logik mittels open-collector-Ausgänge mit dem Bussystem 30 verbunden sind, so daß infolge der dadurch gebildeten "wired-AND"-Verknüpfung der dominante Pegel des Bussystem 30 den Wert "0" aufweist. Dem Startbit folgen nun mehrere Meldungsbits: ein erstes Meldungsbit zeigt die Stellung der dem jeweiligen Aktuator zugeordneten Tür an: der Wert "1" des ersten Meldungsbit bedeutet, daß diese Tür vollständig geschlossen ist. Dem ersten Meldungsbit folgt ein zweites Meldungsbit, welches für das Einschalten eines Innenlichts 5 des Kraftfahrzeuges benutzt wird: der Wert "1" bzw. "0" des zweiten Meldungsbits zeigt an, daß diese Tür geschlossen bzw. vorgerastet oder geöffnet ist. Dem zweiten Meldungsbit folgt eine aus dem dritten und vierten Meldungsbit bestehende Bitgruppe, welche in codierter Form die von den dritten bis fünften Signalgebern 13c-13e eines Aktuators (z.B. des Aktuators 1) registrierten externen Befehlssignale enthalten: weisen die beiden Meldungsbits dieser Bitgruppe gleichzeitig den Wert "0" auf, so wird den restlichen Aktuatoren 2-4 des Zentralverriegelungssystems mitgeteilt, daß der Benutzer des Kraftfahrzeuges die Zentralverriegelung entriegeln und die Diebstahlsicherung ausschalten möchte. Das Wertepaar "0, 1" bzw. "1, 0" dieser Bitgruppe bedeutet, daß die das Fahrzeug verriegelt bzw. die Diebstahlsicherung scharf gemacht werden soll. Weisen das dritte und das vierte Meldungsbit beide den Wert "1" auf, so bedeutet dies, daß keine Aktion durchgeführt werden soll. Die hier beschriebene Abfolge und Anzahl der Meldungsbits und die ihnen zugewiesene Bedeutung stellt nur eine unter vielen möglichen Varianten dar. So ist es auch möglich, daß Paritätsoder Kontrollbits in mindestens einer Zustandsmeldung enthalten sind. Dem Fachmann ist es aufgrund obiger Beschreibung leicht ersichtlich, wie er zu verfahren hat, wenn mehr oder andere Informationen von einem Aktuator über das Bussystem 30 zu den anderen Aktuatoren des Zentralverriegelungssystem übertagen werden sollen. Denn dies ist durch eine einfach durchzuführende Erhöhung der Meldungsbits besonders leicht möglich.

Die dezentralisierte Steuerung des hier beschriebenen Zentralverriegelungssystems besitzt gegenüber den herkömmlichen Systemen mit einer zentralen Steuerung den Vorteil, daß sie eine drastische Reduktion der zu übertragenden Signalinformation ermöglicht: bei konventionellen Zentralverriegelungssystemen müssen sämtliche Informationen jedes Signalgebers eines jeden Aktuators zur Zentralelektronik transferiert und die von der Zentralelektronik daraus berechneten Steuersignale zurück zu den an den Türen des Kraftfahrzeuges angeordneten, mit dem jeweiligen Aktuator zusammenwirkenden Stellelementen der Zentralverriegelung und der Diebstahlsicherung gebracht werden. Bei einem Zentralverriegelungssystem mit dezentraler Steuerung ist es jedoch lediglich erforderlich, nur diejenigen Informationen der Signalgeber 13a-13g von einem Aktuator zu den übrigen Aktuatoren 1-4 zu übertragen, welche die Funktion dieser Aktuatoren beeinflussen können: eine Übertragung von Steuersignalen für die Bewegung der Stellelemente eines jeden Aktuators z.B. ist für die anderen Aktuatoren nicht relevant, da jeder Aktuator 1-4 diese für die ihm zugeordneten Stellelemente selbständig ermittelt: eine derartige Signalübertragung zwischen den einzelnen Aktuatoren kann deshalb in besonders vorteilhafter Art und Weise vollständig entfallen. Der für die Funktion des Zentralverriegelungssystems erforderliche Signalfluß wird daher drastisch reduziert. Außerdem ist es durch die dezentrale Steuerung des Zentralverriegelungssystems möglich, die sogenannten Komfort-Funktionen eines Zentralverriegelungssystems - wie z.B. eine individuelle Ver- und Entriegelung einer bestimmten Tür des Kraftfahrzeuges - besonders einfach zu integrieren.

In besonders vorteilhafter Art und Weise sind mit einer einzigen Meldung eines Aktuators der Aktuatoren 1-4 alle für die Zentralverriegelungsund Diebstahlsicherungsfunktionen sowie für die Innenlicht-Ansteuerung notwendigen Signalinformationen für alle anderen Aktuatoren verfügbar, da die Information, daß
a) eine Tür nur vorgerastet oder geöffnet ist und daher das Innenlicht angeschaltet werden muß,
b) mindestens eine Tür nicht vollständig geschlossen ist und deshalb die Diebstahlsicherung nicht aktiviert werden darf und
c) die externen Befehle des Benutzers des Kraftfahrzeuges, die Zentralverriegelung zu veroder entriegeln und die Diebstahlsicherung einoder auszuschalten,
mit dem dominanten Pegel "0" bei jeder Meldung auf das Bussystem 30 ausgegeben wird.

Die bei dem beschriebenen Zentralverriegelungssystem verwendete dezentrale Steuerung erfordert es, daß - da ein Zentralprozessor nicht vorgesehen ist - die Steuereinheiten 20a-20d eines jeden Aktuators 1-4 den für ihre Datenverarbeitung erforderlichen Systemtakt selbst erzeugen. Die Signale auf dem Bussystem 30 werden dann mit dem der jeweiligen Steuereinheit 20a-20d eigenen Systemtakt abgetastet. Für eine korrekte Datenübertragung via des Bussystems 30 ist daher erforderlich, daß eine Korrelation zwischen den Systemtakten der einzelen Aktuatoren 1-4 vorhanden ist. Dies kann einerseits in bekannter Art und Weise dadurch geschehen, daß jeder Aktuator 1-4 einen hochgenauen Schwingquartz aufweist, so daß die einzelnen Systemtakte in Periode genügend genau übereinstimmen. Die Synchronisierung der einzelnen Aktuator-Takte kann auch dadurch erfolgen, daß ein Aktuator als Takt-Master ausgebildet ist. Die Verteilung erfolgt dann auf dem Bus im Meldungsformat. Besonders vorteilhaft ist es auch möglich, wie folgt zu verfahren:

Zwischen das Startbit und das erste Meldungsbit eines jeden Bit-Blockes einer Meldung wird ein zusätzliches Startbit-Ende-Bit eingefügt, welches einen zum Wert des Startbits komplementären Wert aufweist. Durch diese definierte Bitstruktur - hier: das Startbit mit dem Wert "0" und das Startbit-Ende-Bit mit dem Wert "1" - zu Beginn eines jeden Meldungsblocks ist es den empfangenden Aktuatoren des Zentralverriegelungssystems möglich, den Systemtakt des diesen Meldungsblock aussendenden Aktuators zu erkennen: während das Startbit auf dem Bussystem 30 übertragen wird, läuft in der Steuereinheit 20a-20d eines jeden der empfangenden Aktuatoren ein Referenzzähler mit, der die Anzahl der eigenen Systemtakte ermittelt, die während der Dauer des Startbits ablaufen. Der empfangende Aktuator kennt somit die Länge eines Bits des sendenden Aktuators in Einheiten seines eigenen Systemtaktes und kann daher die ankommenden Signaldaten entsprechend zeitlich auflösen. Diese besonders einfache Lösung des bei einem Zentralverriegelungssystems mit dezentraler Steuerung auftretenden Synchronitätsproblems erlaubt es zur Erzeugung des Systemtaktes einen weniger genaueren und daher billigeren Oszillator - wie z.B. eine RC-Oszillator - zu benutzen, wodurch die Herstellungskosten der Steuereinheit eines jeden Aktuators verringert werden. Außerdem ist von Vorteil, daß eine derartige Korrelationsfeststellung eine hohe Fehlertoleranz gegenüber Abweichungen der unterschiedlichen Systemtakte der Aktuatoren aufweist, welche hier dann in einem Bereich von 30 - 200% liegen können.

Wie außerdem in Fig. 1 ersichtlich ist, kann vorgesehen werden, daß die Ansteuerung von Funktionskomponenten des Kraftfahrzeuges, deren Aktivierung von der Schließposition einer der Türen abhängt und die eine von der eigentlichen Zentralverriegelung und/oder Diebstahlsicherung unabhängige Funktion erfüllen, wie z.B. das Innenlicht 5, von einem einzigen Aktuator 2 des Zentralverriegelungssystems übernommen wird. Dies ist bei dem beschriebenen Ausführungsbeispiel besonders leicht möglich, da jeder Aktuator 1-4 des Zentralverriegelungssystems über sämtliche bei den anderen Aktuatoren anfallende relevante Informationen verfügt. Diese Maßnahme bewirkt eine Vereinfachung des konstruktiven Aufwandes für die Steuereinheit der übrigen Aktuatoren 1, 3, 4.

Das in Fig. 2 dargestellte Ausführungsbeispiel entspricht im wesentlichen dem der Fig. 1, so daß gleiche Teile mit gleichen Bezugszeichen versehen werden. Der wesentliche Unterschied zwischen diesen beiden Ausführungsformen besteht darin, daß einerseits anstelle des Bussystems 30 vier parallele Leitungen 30a-30d zur Datenübertragung eingesetzt werden, auf denen der Zustand eines jeden Bits statisch oder dynamisch zwischen den Aktuatoren parallel übertragen wird. Die Zahl der erforderlichen Leitungen wird durch die Zahl der zu übertragenden Bits einer Zustandsmeldung bestimmt. Dies besitzt den Vorteil, daß bei einer derartigen Signalübertragung die beim Zeitmultiplex-Verfahren erforderlichen Multiplexformat-Signale entfallen können, womit eine weitere Vereinfachung der Steuerelektronik möglich wird.

Andererseits werden - wie aus den in Fig. 2 verwendeten Schaltsymbolen ersichtlich ist - als Signalgeber 13a-13g anstelle der Hall-Sensoren konventionelle Schalter 13a-13g verwendet. Es ist aber auch durchaus möglich, auch hier Hall-Sensoren einzusetzen.

Die Funktionsweise des zweiten Ausführungsbeispiels ist dem Fachmann unter Berücksichtigung der Beschreibung des ersten Ausführungsbeispiels leicht aus Fig. 2 ersichtlich, so daß sich weitere Ausführungen an dieser Stelle erübrigen.

## Patentansprüche

1. Zentralverriegelungssystem für Kraftfahrzeuge, mit einer Anzahl von Aktuatoren (1-4), die jeweils eine Signalgebereinheit (12a-12d) aufweisen, die in Abhängigkeit von aktuellen Zustandsparametern einer von ihr überwachten Öffnung und/oder eines Bedienelementes des Kraftfahrzeuges oder in Abhängigkeit von extern eingegebenen Befehlssignalen Datensignale an eine Steuereinheit weiterleitet, welche aus diesen Datensignalen Steuersignale erzeugt, mit denen Stellelemente (22,23) des Zentralverriegelungssystems angesteuert werden, die die Ver- und Entriegelung der Öffnungen des Kraftfahrzeuges bewirken, dadurch **gekennzeichnet,** daß jeder Aktuator (1-4) des Zentralverriegelungssystems eine eigene Steuereinheit (Prozessor) (20a-20d) aufweist, welcher die Datensignale der Signalgebereinheit (12a; 12b; 12c; 12d) ihres Aktuators (1; 2; 3; 4) sowie ausgewählte Datensignale der Signalgebereinheiten (12b-12d; 12a, 12c, 12d; 12a, 12b, 12d; 12b-12d) der übrigen Aktuatoren (2-4; 1, 3, 4; 2-4) des Zentralverriegelungssystems zugeführt werden.

2. Zentralverriegelungssystem nach Anspruch 1, dadurch **gekennzeichnet,** daß die Datenübertragung zwischen den Aktuatoren (1-4) des Zentralverriegelungssystems im Zeitmultiplex über ein als Multi-Master-System ausgebildetes Bussystem (30) erfolgt.

3. Zentralverriegelungssystem nach Anspruch 1, dadurch **gekennzeichnet,** daß die Datenübertragung zwischen den Aktuatoren (1-4) des Zentralverriegelungssystems über parallele Leitungen (30a-30d) erfolgt, wobei die Anzahl der Leitungen (30a-30d) der Anzahl der zu übertragenen Bits einer Zustandsmeldung des Zentralverriegelungssystems entspricht.

4. Zentralverriegelungssystem nach Anspruch 2 oder 3, dadurch **gekennzeichnet**, daß die Aktuatoren (1-4) des Zentralverriegelungssystems jeweils eine Interface-Logik aufweisen, welche die Verbindung der Steuereinheit (20a-20d) eines jeden Aktuators (1-4) mit dem Bussystem (30) herstellt.

5. Zentralverriegelungssystem nach Anspruch 4, dadurch **gekennzeichnet,** daß die Interface-Logik jedes Aktuators (1-4) über einen Ausgang, insbesondere einen open-collector-Ausgang, mit dem Bussystem (30) verbunden ist, der auf diesem einen dominaten Pegel erzeugt.

6. Zentralverriegelungssystem nach einem der Ansprüche 1 - 5, dadurch **gekennzeichnet,** daß jede von der Steuereinheit (20a-20d) des Aktuators (1-4) über die Interface-Logik auf das Bussystem (30) übertragene Zustandsmeldung einen standardisierten Aufbau besitzt, dergestalt, daß jede Zustandsmeldung in Form eines Bit-Blocks mit definierter Länge auf das Bussystem (30) übertragen wird, und daß jeder Bit-Block aus einem Startbit und daran anschließend aus einem oder mehreren Meldungsbits besteht.

7. Zentralverriegelungssystem nach Anspruch 6, dadurch **gekennzeichnet,** daß jeder Bit-Block ein Startbit-Ende-Bit aufweist, das nach dem Startbit und vor dem ersten Meldungsbit übertragen wird, wobei das Startbit und das Startbit-Ende-Bit komplementäre Werte aufweisen.

8. Zentralverriegelungssystem nach einem der Ansprüche 1 - 6 oder 7, dadurch **gekennzeichnet,** daß die Meldungsbits Paritätsbits oder Kontrollbits oder Datensignale, welche von Signalgebern (13a-13g;13a'-13g') der Signalgebereinheiten (12a-12d) erzeugt werden, repräsentieren.

9. Zentralverriegelungssystem nach Anspruch 8, dadurch **gekennzeichnet,** daß mindestens ein Signalgeber (13c; 13c') einer Signalgebereinheit (12a, 12b) mindestens eines Aktuators (1-4) des Zentralverriegelungssystems auf ein externes Eingabesignal anspricht, das vom Benutzer des Kraftfahrzeuges zur Aktivierung oder Deaktivierung einer mit der Zentralverriegelung zusammenwirkenden Diebstahlsicherung abgegeben wird.

10. Zentralverriegelungssystem nach Anspruch 8, dadurch **gekennzeichnet,** daß mindestens ein Signalgeber (13d 13e; 13d', 13e') einer Signalgebereinheit (12a, 12b) mindestens eines Aktuators (1-4) des Zentralverriegelungssystems auf ein externes Eingabesignal anspricht, das vom Benutzer des Kraftfahrzeuges zur Aktivierung oder Deaktivierung einer zentralverriegelung abgegeben wird.

11. Zentralverriegelungssystem nach einem der vorangehenden Ansprüche, dadurch **gekennzeichnet,** daß die Signalgeber der Signalgebereinheiten (12a-12d) als Hall-Sensoren (13a-13g) und/oder als konventionelle Schalter (13a'-13g') ausgebildet sind.

12. Zentralverriegelungssystem nach einem der vorangehenden Ansprüche, dadurch **gekennzeichnet,** daß nur ein Aktuator (2) der Aktuatoren des Zentralverriegelungssystems zur Ansteuerung von Funktionskomponenten (5) des Fahrzeuges, deren Aktivierung von den Zustandsparametern der zu überwachenden Öffnungen abhängt und die eine von der eigentlichen Zentralverriegelung und/oder Diebstahlsicherung unabhängige Funktion erfüllen, dient.

13. Zentralverriegelungssystem nach einem der vorangehenden Ansprüche, dadurch **gekennzeichnet,** daß jeder Aktuator (1-4) des Zentralverriegelungssystems mindestens einen Treiber (22,23) enthält, der Stellsignale für die Stellelemente der Zentralverriegelung und/oder der Diebstahlsicherung erzeugt.

## Claims

1. Central locking system for motor vehicles, including a number of actuators (1-4), each of which has a signal transmitter unit (12a-12d), which sends data signals to a control unit as a function of current condition parameters of an opening monitored by it and/or of an operating element of the motor vehicle, or as a function of externally input command signals, and the control unit generates control signals from these data signals, and final control elements of the central locking system, which bring about the locking and unlocking of the openings of the motor vehicle, are triggered by these control signals,
**characterized** in that each actuator (1-4) of the central locking system has a separate control unit (processor) (20a-20d), to which the data signals of the signal transmitter unit (12a; 12b; 12c; 12d) of its actuator (1; 2; 3; 4) as well as selected data signals of the signal transmitter units (12b-12d; 12a, 12c, 12d; 12a, 12b, 12d; 12b-12d) of the other actuators (2-4; 1, 3, 4; 2-4) of the central locking system are sent.

2. Central locking system as claimed in claim 1,
**characterized** in that the data transmission among the actuators (1-4) of the central locking system is performed in time-division multiplex by way of a bus system (30) designed as a multi-master system.

3. Central locking system as claimed in claim 1,
**characterized** in that the data transmission among the actuators (1-4) of the central locking system takes place by way of parallel lines (30a-30d), and the number of lines (30a-30d) corresponds to the number of bits of a condition message of the central locking system to be transmitted.

4. Central locking system as claimed in claim 2 or 3,
**characterized** in that the actuators (1-4) of the central locking system have an interface logic each, which establishes the connection between the control unit (20a-20d) of each actuator (1-4) and the bus system (30).

5. Central locking system as claimed in claim 4,
**characterized** in that the interface logic of each actuator (1-4) is connected to the bus system (30) by way of an output, especially an open collector output, and it generates a dominant level on the bus system.

6. Central locking system as claimed in any one of the claims 1 to 5,
**characterized** in that each condition message transmitted from the control unit (20a-20d) of the actuator (1-4) by way of the interface logic to the bus system (30) has a standardized structure, such that each condition message is transmitted to the bus system (30) in the form of a bit block of defined length, and that each bit block consists of a start bit and one or more message bits following it.

7. Central locking system as claimed in claim 6,
**characterized** in that each bit block has a start bit end bit, which is transmitted after the start bit and before the first message bit, and the start bit and the start bit end bit have complementary values.

8. Central locking system as claimed in any one of the claims 1 to 6 or 7,
**characterized** in that the message bits represent parity bits or control bits or data signals, which are generated by signal transmitters (13a-13g; 13a'-13g') of the signal transmitter units (12a-12d).

9. Central locking system as claimed in claim 8,
**characterized** in that at least one signal transmitter (13c; 13c') of one signal transmitter unit (12a, 12b) of at least one actuator (1-4) of the central locking system responds to an external command signal, which is sent by the user of the motor vehicle to activate or deactivate a theft protection system cooperating with the central locking system.

10. Central locking system as claimed in claim 8,
**characterized** in that at least one signal transmitter (13d, 13e; 13d', 13e') of at least one actuator (1-4) of the central locking system responds to an external command signal, which is sent by the user of the motor vehicle to activate or deactivate a central locking system.

11. Central locking system as claimed in any one of the preceding claims,
**characterized** in that the signal transmitters of the signal transmitter units (12a-12d) are designed as Hall sensors (13a-13g) and/or as conventional switches (13a'-13g').

12. Central locking system as claimed in any one of the preceding claims,
**characterized** in that only one actuator (2) of the actuators of the central locking system is used to trigger functional components (5) of the vehicle, whose activation depends on the condition parameters of the openings to be monitored, and which assume a function independent from the actual central locking system and/or theft protection system.

13. Central locking system as claimed in any one of the preceding claims,
**characterized** in that each actuator (1-4) of the central locking system contains at least one drive (22, 23), which generates adjusting signals for the final control elements of the central locking system and/or the theft protection system.

## Revendications

1. Système de verrouillage central pour véhicules automobiles, comportant un nombre d'actionneurs (1 à 4) comprenant chacun une unité de signalisateurs (12a à 12d) qui, en fonction des paramètres d'état momentanés d'une ouverture et/ou d'un élément de commande du véhicule surveillés par cette unité, ou en fonction de signaux d'ordre externes, transmet des signaux de données à une unité de commande, qui génère, à partir de ces signaux de données, des signaux de commande à l'aide desquels on commande les éléments de réglage final (22, 23) du système de verrouillage central, qui effectuent le verrouillage et le déverrouillage des ouvertures du véhicule automobile,
caractérisé en ce que chaque actionneur (1 à 4) du système de verrouillage central comporte sa propre unité de commande (processeur) (20a à 20d), vers laquelle sont acheminés les signaux de données de l'unité de signalisateurs (12a; 12b; 12c; 12d) de son actionneur (1; 2; 3; 4), ainsi que des signaux de données sélectionnés venant des unités de signalisateurs (12b à 12d; 12a, 12c, 12d; 12a, 12b, 12d; 12b à l2d) des autres actionneurs (2 à 4; 1, 3, 4; 2 à 4) du système de verrouillage central.

2. Système de verrouillage central selon la revendication 1, caractérisé en ce que la transmission des données entre les actionneurs (1 à 4) du système de verrouillage central s'effectue par multiplexage temporel par l'intermédiaire d'un système de bus (30) réalisé sous forme d'un système *multi-master* (multi-maître).

3. Système de verrouillage central selon la revendication 1, caractérisé en ce que la transmission des données entre les actionneurs (1 à 4) du système de verrouillage central s'effectue par l'intermédiaire de conducteurs parallèles (30a à 30d), le nombre de conducteurs (30a à 30d) correspondant au nombre de bits à transmettre dans le cadre d'un message d'état du système de verrouillage central.

4. Système de verrouillage central selon la revendication 2 ou 3, caractérisé en ce que les actionneurs (1 à 4) du système de verrouillage central comportent chacun une interface logique, qui établit la liaison entre l'unité de commande (20a à 20d) de chaque actionneur (1 à 4) et le système de bus (30).

5. Système de verrouillage central selon la revendication 4, caractérisé en ce que l'interface logique de chaque actionneur (1 à 4) est reliée au système de bus (30) par l'intermédiaire d'une sortie, en particulier une sortie *open-collecter* (à collecteur ouvert), qui génère sur le bus un niveau dominant.

6. Système de verrouillage central selon l'une des revendications 1 à 5, caractérisé en ce que chaque message d'état transmis par l'unité de commande (20a à 20d) de l'actionneur (1 à 4) sur le système de bus (30), par l'intermédiaire de l'interface logique, est construit selon une structure standardisée, de façon que chaque message d'état soit transmis sous forme d'un bloc binaire de longueur définie au système de bus (30), et que chaque bloc binaire se compose d'un bit de démarrage suivi par un ou plusieurs bits de message.

7. Système de verrouillage central selon la revendication 6, caractérisé en ce que chaque bloc binaire comporte un bit de fin du bit de démarrage, qui est transmis à la suite du bit de démarrage et avant le premier bit de message, le bit de démarrage et le bit de fin de démarrage ayant des valeurs complémentaires.

8. Système de verrouillage central selon l'une des revendications 1 à 6 ou 7, caractérisé en ce que les bits de message représentent des bits de parité ou des bits de contrôle ou des signaux de données produits par des capteurs (13a à 13g; 13a' à 13g') des unités de signalisateurs (12a à 12d).

9. Système de verrouillage central selon la revendication 8, caractérisé en ce qu'au moins un signalisateur (13c; 13c') d'une unité de signalisateurs (12a, 12b) d'au moins un actionneur (1 à 4) du système de verrouillage central réagit à un signal d'entrée externe, qui est émis par l'utilisateur du véhicule automobile afin d'activer ou de désactiver une protection antivol coopérant avec le verrouillage central.

10. Système de verrouillage central selon la revendication 8, caractérisé en ce qu'au moins un signalisateur (13d, 13e; 13d' 13e') d'une unité de signalisateurs (12a, 12b) d'au moins un actionneur (1 à 4) du système de verrouillage central réagit à un signal d'entrée externe, qui est émis par l'utilisateur du véhicule automobile afin d'activer ou de désactiver un verrouillage central.

11. Système de verrouillage central selon l'une des revendications précédentes, caractérisé en ce que les capteurs des unités de signalisateurs (12a à 12d) sont réalisés sous forme de détecteurs *Hall* (13a à 13g) et/ou sous forme de commutateurs conventionnels (13a' à 13g').

12. Système de verrouillage central selon l'une des revendications précédentes, caractérisé en ce qu'un seul actionneur (2) parmi les actionneurs du système de verrouillage central sert à commander des composantes de fonctions (5) du véhicule, dont l'activation dépend des paramètres d'état des ouvertures à surveiller, et qui remplissent des fonctions indépendantes de celles de verrouillage central et/ou de protection antivol proprement dites.

13. Système de verrouillage central selon l'une des revendications précédentes, caractérisé en ce que chaque actionneur (1 à 4) du système de verrouillage central comporte au moins un pilote (22, 23), qui génère les signaux de réglage pour les éléments de réglage final du verrouillage central et/ou de la protection antivol.
